# EUROPÄISCHE PATENTSCHRIFT

(11) **EP 0 595 773 B1**
(45) Veröffentlichungstag und Bekanntmachung des Hinweises auf die Patenterteilung: **27.12.1996**
(21) Anmeldenummer: 93810747.1
(22) Anmeldetag: 22.10.1993
(51) Int. Cl.: B26D 7/26, B26D 7/18, B26D 1/38, B41F 13/60

(54) **Vorrichtung für das Herstellen formatgleicher Bogen aus Materialbahnen**
Device for producing sheets of equal format from material webs
Dispositif pour produire des feuilles à format égal de bandes en matériau

(30) Priorität: 30.10.1992 CH 3393/92
(43) Veröffentlichungstag der Anmeldung: 04.05.1994
(73) Patentinhaber: GRAPHA-HOLDING AG, CH-6052 Hergiswil (CH)
(72) Erfinder: Schulz, Helmut, D-79650 Schopfheim (DE)

(56) Entgegenhaltungen:
- EP-A- 0 486 883
- CH-A- 276 155
- DE-C- 4 023 257
- FR-A- 1 168 773
- US-A- 2 805 715
- US-A- 5 140 880

## Beschreibung

Die vorliegende Erfindung betrifft eine Vorrichtung nach dem Oberbegriff des Patentanspruches 1.

Vorrichtungen der vorstehend genannten Art werden insbesondere bei der Verarbeitung bedruckter Materialbahnen verwendet, bei denen zwischen den Druckbildern streifenförmige Abschnitte herausgetrennt werden, um den Bogen das gewünschte Format vermitteln zu können.

Nach der deutschen Offenlegungsschrift 40 23 257 ist eine als Messerwalze bezeichnete Vorrichtung bekannt, die am Umfang der rotierenden Messerwalze verteilt zwei Schneidenpaare aufweist, die parallel nebeneinander an einem durch Ausnehmungen gebildeten Träger befestigt sind.
Zum Einstellen dieser Schneiden gegenüber einer feststehenden Gegenschneide, werden die Messer um ein geringes Mass über den Schneidkreis hinaus versetzt und leicht festgeklemmt, so dass sie von der Gegenschneide beim manuellen Durchdrehen der Messerwalze in die Schneidposition zurückversetzt und anschliessend festgeschraubt werden können. Diese Vorgehensweise erweist sich hinsichtlich Genauigkeit oft als unzureichend und erfordert aufgrund von Ungleichmässigkeiten zwischen den zusammenwirkenden Schneiden eine Nachstellarbeit.

Bei einer anderen bekannten Vorrichtung sind die Schneiden an Schäften befestigt, die aneinander verstellbar anliegen und fluchtend zu einer Sehne an der Messerwalze befestigt sind. Das genaue Einstellen jeder Schneide ist mit grossem Zeitaufwand verbunden, weil ihre einzeln verstellbaren Schäfte aneinander anliegen und infolge der dadurch entstehenden Haftreibung das Verstellen bzw. Einstellen einer Schneide erschwert wird.

Insbesondere wenn der aus einer Materialbahn herausgetrennte Streifen durch Vakuum zwischen den Schneiden gehalten und anschliessend mit Druckluft abgeführt wird, sind über die Breite der Messerwalze an mehreren Stellen die Schäfte beider Schneiden durchsetzende Leitungen erforderlich.

Aufgabe der vorliegenden Erfindung ist es somit, eine Vorrichtung für das Herstellen formatgleicher Bogen aus Materialbahnen, insbesondere eine Messerwalze zu schaffen, mit der auf einfache Weise die Schnittqualität erhöht und die Standzeit der Schneiden verlängert wird.

Erfindungsgemäss wird diese Aufgabe in einer Vorrichtung der eingangsgenannten Gattung nach den Merkmalen des Kennzeichens von Patentanspruch 1 gelöst.

Dadurch wird es möglich sein, den Schneiden eine einfache Form zu verleihen und sie präzis an die Gegenschneide anzupassen, so dass sie nachstellbar sind.
Zur Verringerung des Schneidmomentes über die Breite der Materialbahn kann es notwendig sein, dass die Schneiden der Messerwalze von der Axparallelität mit letzterer leicht abweichen; dies im Hinblick auf das Merkmal zur etwa radialen Ebene.

Die Zustellorgane sind vorteilhaft durch Schrauben ausgebildet, die jeweils eine sich vom Umfang der Messerwalze zur gegenüberliegenden Aufspannfläche erstreckende Bohrung durchsetzen, wobei die Schrauben aufgrund der geringen Verstellwerte vorzugsweise mit einem Feingewinde versehen sind. Dadurch lassen sich die Schneiden auf eine zuverlässige Weise verstellen und feststellen.

Im Fall von Schrauben als Zustellorgan weisen die Bohrungen zweckmässig entsprechende Gewinde auf, deren Anordnung in der Bohrung der Art der verwendeten Schraube entspricht.

Durch die erfindungsgemäße Anordnung der Aufspannflächen etwa rechtwinklig zueinander ist eine einfache Ausgestaltung der Schneiden verwirklicht.
Dabei könnte das die Schneide aufweisende Ende eines Schaftes stufenartig ausgebildet sein, wobei die Schneide sowohl an dem zurückversetzten Absatz als auch an dem vorstehenden Ende befestigt sein kann.
Die Schneide könnte selbstverständlich mit dem Schaft einstückig, beispielsweise aus einem Werkzeugstahl oder durch eine an einem Baustahl befestigte Schneidplatte ausgebildet sein. Alle Längskanten eines Schaftes könnten als nachschleifbare Schneiden ausgebildet sein.
Sofern die streifenförmigen Abschnitte mit Hilfe von Saugluft zwischen den Schneiden gehalten und danach mittels Blasluft bzw. Umgebungsdruck ab- oder ausgestossen werden, erweist es sich als günstig, wenn die Messerwalze am Umfang zwischen den Schneiden durch eine schmale, an den Zwischenraum angrenzende Leiste ausgebildet ist, die die Lage der Schneiden bestimmt und an der die Schäfte der Schneiden anliegen können, so dass sie der Mündung von mit einer Vakuum- oder Druckluftquelle wechselweise verbundenen Verbindungsleitungen dient.

Um verschieden breite Abschnitte schneiden bzw. im Zwischenraum nach dem Schneiden halten zu können, insbesondere schmalere Abschnitte als dass sie durch den Abstand eines Schneidenpaares erzeugt werden können, ist es zweckdienlich, wenn die Verbindungsleitungen durch eine an der Leiste befestigte Luftführungsleiste verlängert sind, deren jeweils das eine Verbindungsleitungsende bildenden Abschnitte seitlich versetzt in den Zwischenraum münden.

Zu diesem Zweck können die Verlängerungsabschnitte der Verbindungsleitung einen zur Seite des Zwischenraumes hin abgewinkelten Verlauf aufweisen.

Aufgrund der mit der Fertigung einer von der Senkrechten zur Werkstückoberfläche schräg verlaufenden Bohrung entstehenden Schwierigkeiten, kann die Verbindungsleitung unmittelbar vor dem Verlängerungsabschnitt erweitert ausgebildet sein, sodass die Abweichung des Auftreffwinkels des Bohrers von der Senkrechten zum Werkstück beschränkt werden kann.

Anschliessend wird die Erfindung anhand eines in der Zeichnung dargestellten Ausführungsbeispiels erläutert. Es zeigen:
- Fig. 1: einen Querschnitt durch die erfindungsgemässe Vorrichtung und
- Fig. 2: einen vergrösserten Ausschnitt des Schneidbereiches in Fig. 1.

In Fig. 1 ist eine Vorrichtung 1 - Teil eines Querschneiders - für das Herstellen von formatgleichen Einzelbogen aus Materialbahnen 2 aus Papier, Textilien oder Kunststoffen dargestellt.
Vornehmlich beim Rollenoffsetdruck entstehen durch die Befestigungsvorrichtungen der Druckplatte und des Gummituches an den Druckzylindern am Druckprodukt unbedruckte Streifen zwischen den Druckbildern. So beispielsweise bei einem Druckzylinderumfang oder Druckformat von 24", bzw. 609,6 mm, das zur Herstellung zweier DIN-A4-Formate mit einer Länge von jeweils 297 mm verwendet wird.

Die aus Papierbahnen gewonnenen, sich nahtlos folgenden Druckformate werden an ihren Enden aufgrund ihres Anteils an der Streifenbreite jeweils um eine halbe und in der Mitte um die ganze herausgeschnittene, unbedruckte Streifenbreite gekürzt. Diese Situation bedingt die Benutzung eines Schneidenpaares am Umfang der Messerwalze, das eine gegenüber der bedruckten Papierbahn bei 24" Druckzylinderumfang doppelte Geschwindigkeit am Schneidkreis resp. nach dem Verhältnis zwischen Schneidformat und Schneidkreisumfang höhere Geschwindigkeit aufweist. Für den vorliegenden Fall heisst dies, dass Streifen von 7,8 mm aus der Papierbahn herausgetrennt werden.
Zur Vermeidung von Unwucht an der Messerwalze ist diese vorteilhaft mit zwei sich am Umfang gegenüberliegenden Schneidenpaaren versehen, wobei im Falle der einfachen Benutzung eines Schneidenpaares das andere Schneidenpaar hinter den Schneidkreis zurückversetzt ist.
Die veranschaulichte Vorrichtung 1 besteht aus einer rotierenden Messerwalze 3, die im Schneidbereich mit der Materialbahn 2 gleichsinnig angetrieben ist (-Drehrichtung gemäss Pfeil A-) und am Umfang wenigstens ein verstellbares, mit einer stationären Gegenschneide 4 - die wie die Schneiden der Messerwalze ebenfalls hinsichtlich Parallelität von deren Drehachse leicht abweichen kann - zusammenwirkendes, aus zwei Schneiden 5, 6 gebildetes Schneidenpaar aufweist. Jede Schneide 5, 6 ist an einem Schaft 7, 8 angeordnet bzw. befestigt und erstreckt sich über die Schnittbreite der Vorrichtung 1. Der leistenartige Schaft 7, 8 ist durch mehrere Schrauben 9 an einer durch jeweils eine prismatische Ausnehmung 10, 11 gebildeten Aufspannfläche 12, 13 befestigt, wobei letztere an der Messerwalze 3 einen an einer Radialebene der Drehachse beidseits etwa gleichmässig verteilten rechten Winkel bilden.

Auf das einer Schneide 5, 6 zugewendete Ende eines Schaftes 7, 8 wirkt senkrecht zur Aufspannfläche 12, 13 ein aus mehreren Schrauben 17 gebildetes Zustellorgan, womit eine genaue Einstellung der Schneiden 5, 6 gegenüber der Gegenschneide 4 erfolgen kann.
Die Schrauben 17 könnten aufgrund von besonderen Ausgestaltungsverhältnissen an der Messerwalze auch eine von der Senkrechten abweichende Zustellrichtung einnehmen.

Die auf die Breite der Messerwalze 3 in regelmässigen Abständen verteilten Schrauben 17 sind in Bohrungen 14 geführt, wobei die Schrauben 17 durch einen auf den Schaft 7, 8 einwirkenden zylindrischen Stift 15 und am hinteren Ende durch ein Gewinde 16 ausgebildet sind, welches mit einem Gewinde in der Bohrung 14 kämmt.
Die der einen Aufspannfläche 12, 13 zugeordneten Schrauben 17 bzw. Bohrungen 14 sind jeweils in Erstreckungsrichtung der Messerwalze 3 bezüglich der Schrauben 17 bzw. Bohrungen 14 der gegenüberliegenden Aufspannfläche 12, 13 versetzt angeordnet, da sich die Stifte 15 mit den vorderen Enden kreuzen. Die Veränderung der Lage einer Schneide 5, 6 durch die Schrauben 17 erfolgt durch den mittels Zustellung erreichbaren Biegeeffekt an den Schäften 7, 8, die durch ihre rechteckige Querschnittsform gleichzeitig die Schneide 5, 6 bilden, die zu den Aufspannflächen 12, 13 etwa parallele Schneidflanken aufweisen. Zum Zwecke der Voreinstellung der Schneiden 5, 6 sind die Durchtrittsbohrungen als Schlitze ausgebildet, die parallel zur Verstellbewegung sich erstreckend angeordnet sind.
Hinter den Aufspannflächen 12, 13 befindet sich eine die Messerwalze 3 parallel zur Drehachse durchsetzende Leitung 18, die stirnseitig der Messerwalze 3 über eine Drehverbindung wechselweise durch die in Fig. 1 strichpunktiert ersichtlichen ringkammerähnlichen Schlitze 19, 20 mit einer Vakuumquelle resp. einer Druckluftquelle oder der atmosphärischen Umgebung verbunden ist.
Fig. 2 zeigt die Leitung 18 und eine der mit ihr kommunizierenden Verbindungsleitungen 21, die in Abständen entlang einer Mantellinie der Messerwalze 3 in den durch die Schneiden 5, 6 bzw. die Flanken zweier Schneiden gebildeten Zwischenraum münden.
An dieser Stelle ist die Messerwalze 3 am Umfang durch eine schmale Leiste 22 ausgebildet, die mit den prismatischen Ausnehmungen 10, 11 an der Messerwalze jeweils einen vorderen Endanschlag 23 der Schneiden 5, 6 bilden. Die Leiste 22 ist gegenüber dem Schneidkreis 24 der Messerwalze 3 zurückversetzt und die Austrittsöffnung 25 der Verbindungsleitung 21 ist erweitert ausgebildet, derart, dass letztere mit den das Verbindungsleitungsende bildenden Abschnitten 27 einer an der Leiste 22 befestigten Luftführungsleiste 26 jeweils kommuniziert.
Die Luftführungsleiste 26 weist schräggestellte Seitenflächen auf, die etwa parallel zu den benachbarten Flanken der Schneiden 5, 6 verlaufen.
Diese Leitungsabschnitte 27 sind gegenüber den Verbindungsleitungen 21 abgewinkelt und in der Luftführungsleiste seitlich versetzt angeordnet, sodass jeweils auch schmale Streifen von dem Vakuum erfasst werden können.
Die wechselweise Verbindung der Leitung 18 mit der Vakuumquelle oder der Druckluftquelle bzw. der atmosphärischen Umgebung erfolgt über die an/vor wenigstens einer stirnseite der Messerwalze 3 vorgesehenen ringkammerförmigen stationären Schlitze 19, 20, wobei der längere Schlitz 19 mit dem Vakuum, Schlitz 20 mit der Druckquelle verbunden ist.
Über der Messerwalze 3 ist eine Absaughaube 28 angeordnet, in der ein in Pfeilrichtung B wirkender Luftstrom erzeugt wird, welcher die Streifen aus dem Zwischenraum der Schneiden 5, 6 entfernt.

Bei der in Fig. 1 dargestellten Messerwalze 3 sind am Umfang zwei sich gegenüberliegende Schneidenpaare vorgesehen, und die Umfangsgeschwindigkeit der Messerwalze 3 ist gegenüber der Geschwindigkeit der Papierbahn verstellbar ausgebildet.

## Patentansprüche

1. Vorrichtung für das Herstellen formatgleicher Bogen aus Materialbahnen aus Papier, Textilien oder Kunststoffen durch Heraustrennen von quer zur Bewegungsrichtung der Materialbahn (2) sich erstreckenden, streifenförmigen Abschnitten, bestehend aus einer rotierenden Messerwalze (3), die im Schneidbereich mit der Materialbahn (2) gleichsinnig angetrieben ist und am Umfang wenigstens ein verstellbares, mit einer Gegenschneide (4) zusammenwirkendes Schneidenpaar (5,6) aufweist, wobei die Schneiden (5,6) jeweils mittels leistenförmigem Schaft (7,8) an Aufspannflächen (12,13) befestigt sind, dadurch gekennzeichnet, dass die Schneiden (5,6) jeweils durch mehrere hinter einer Schneide (5,6) etwa senkrecht zur Aufspannfläche (12,13) angeordnete, auf den Schaft (7,8) einwirkende Zustellorgane (17) verstellbar sind, und dass die einem Schneidenpaar zugeordneten Aufspannflächen (12,13) in prismatischen Ausnehmungen beidseits einer durch die Drehachse der Messerwalze (3) verlaufenden Radialebene etwa gleichmässig verteilt, einen etwa rechten Winkel bildend, angeordnet sind.

2. Vorrichtung Anspruch 1, dadurch gekennzeichnet, dass die Winkelhalbierende zweier eine Schneide (5,6) bildenden Flanken im Schneidbereich etwa senkrecht zu der Materialbahn gerichtet ist.

3. Vorrichtung nach Anspruch 2, dadurch gekennzeichnet, dass die Zustellorgane durch Schrauben (17) ausgebildet sind, welche jeweils eine sich vom Umfang der Messerwalze (3) zur Aufspannfläche (12,13) erstreckende Bohrung (14) durchsetzen.

4. Vorrichtung nach Anspruch 3, dadurch gekennzeichnet, dass die Bohrungen (14) ein Gewinde (16) aufweisen.

5. Vorrichtung nach einem der Ansprüche 1 bis 4, mit mehreren aus dem Innern der Messerwalze in einen durch die Schneiden gebildeten Zwischenraum mündenden, wechselweise mit einer Vakuum- oder Druckluftquelle verbundenen Verbindungsleitungen (21), dadurch gekennzeichnet, dass die Messerwalze (3) am Umfang zwischen den Schneiden (5,6) durch eine schmale, an den Zwischenraum angrenzende Leiste (22) ausgebildet ist.

6. Vorrichtung nach Anspruch 5, dadurch gekennzeichnet, dass die Verbindungsleitungen (21) durch eine an der Leiste (22) befestigte Luftführungsleiste (26) verlängert sind, deren jeweils das eine Verbindungsleitungsende bildenden Abschnitte (27) seitlich versetzt in den Zwischenraum münden.

7. Vorrichtung nach Anspruch 6, dadurch gekennzeichnet, dass die Verlängerungsabschnitte (27) der Verbindungsleitungen (21) einen zur Seite hin abgewinkelten Verlauf aufweisen.

8. Vorrichtung nach den Ansprüchen 6 und 7, dadurch gekennzeichnet, dass die Verbindungsleitungen (21) unmittelbar vor dem Verlängerungsabschnitt (27) erweitert ausgebildet sind.

## Claims

1. Device for producing sheets of equal format from material webs consisting of paper, textiles or plastics by cutting out strip-shaped sections extending transversely to the direction of movement of the material web (2), consisting of a rotating knife roller (3) which is driven in the same direction as the material web (2) in the cutting region and is provided on its circumference with at least one adjustable cutting edge pair (5, 6) cooperating with an opposite cutting edge (4), the cutting edges (5, 6) each being secured by means of a bar-shaped shank (7, 8) to clamping surfaces (12, 13), characterised in that the cutting edges (5, 6) can each be adjusted by means of a plurality of adjusting elements (17) arranged behind one cutting edge (5, 6) substantially perpendicularly to the clamping surface (12, 13) and acting on the shank (7, 8), that the clamping surfaces (12, 13) associated with one cutting edge pair are arranged in prismatic recesses on either side of a radial plane extending through the axis of rotation of the knife roller (3) such that they are distributed in a substantially uniform manner and form approximately a right angle.

2. Device according to claim 1, characterised in that the bisecting line of the angle between two flanks forming a cutting edge (5, 6) is directed substantially perpendicularly to the material web in the cutting region.

3. Device according to claim 2, characterised in that the adjusting elements are formed by screws (17) each traversing a bore (14) extending from the circumference of the knife roller (3) to the clamping surface (12, 13).

4. Device according to claim 3, characterised in that the bores (14) have a thread (16).

5. Device according to one of claims 1 to 4, comprising a plurality of connecting lines (21) leading from the interior of the knife roller to a space formed by the cutting edges, optionally connected to a vacuum or compressed air source, characterised in that the knife roller (3) is formed on the circumference between the cutting edges (5, 6) by a narrow bar (22) adjacent to the space.

6. Device according to claim 5, characterised in that the connecting lines (21) are extended by an air guide bar (26) secured to the bar (22), each of the sections (27) forming one end of the connecting line opening into the space in a laterally offset manner.

7. Device according to claim 6, characterised in that the extension sections (27) of the connecting lines (21) extend at an angle towards the side.

8. Device according to claims 6 and 7, characterised in that the connecting lines (21) are expanded directly in front of the extension section (27).

## Revendications

1. Dispositif pour produire des feuilles de format identique à partir de bandes de papier, de textiles ou de matières plastiques, en découpant des morceaux en forme de bandes s'étendant transversalement par rapport à la direction d'avancement de la bande de matériau (2), qui est composé d'un cylindre porte-couteaux rotatif (3) qui est entraîné dans la zone de coupe dans le même sens que la bande de matériau (2) et présente sur le pourtour au moins une paire de lames (5, 6) réglables coopérant avec une contre-lame (4), les lames (5, 6) étant chaque fois fixées sur des surfaces de fixation (12, 13) au moyen d'une tige en forme de baguette (7, 8), caractérisé en ce que les lames (5, 6) sont réglables par plusieurs organes d'avance (17) placés derrière une lame (5, 6), approximativement perpendiculairement à la surface de fixation (12, 13), et agissant sur la tige (7, 8), en ce que les surfaces de fixation (12, 13) associées à une paire de lames sont placées dans des évidements prismatiques, de part et d'autre d'un plan radial coupant l'axe de rotation du cylindre porte-couteaux (3), en étant approximativement uniformément réparties et en formant un angle approximativement droit.

2. Dispositif selon la revendication 1, caractérisé en ce que la bissectrice de deux flancs formant une lame (5, 6) est orientée dans la zone tranchante approximativement perpendiculairement à la bande de matériau.

3. Dispositif selon la revendication 2, caractérisé en ce que les organes d'avance sont formés par des vis (17) qui traversent chaque fois un perçage (14) s'étendant du pourtour du cylindre porte-couteaux (3) à la surface de fixation (12, 13).

4. Dispositif selon la revendication 3, caractérisé en ce que les perçages (14) présentent un taraudage (16).

5. Dispositif selon l'une des revendications 1 à 4, comprenant plusieurs conduites de jonction (21) partant de l'intérieur du cylindre porte-couteaux et débouchant dans un intervalle formé par les lames, et reliées alternativement à une source de vide et à une source d'air comprimé, caractérisé en ce que le cylindre porte-couteaux (3) est réalisé sur le pourtour entre les lames (5, 6) par une mince baguette (22) adjacente à l'intervalle.

6. Dispositif selon la revendication 5, caractérisé en ce que les conduites de jonction (21) sont prolongées par une baguette de guidage de l'air (26) fixée à la baguette (22), dont les segments (27) formant chaque fois l'une des extrémités de la conduite de jonction débouchent dans l'intervalle en étant décalés latéralement.

7. Dispositif selon la revendication 6, caractérisé en ce que les segments de prolongation (27) des conduites des jonction (21) présentent un tracé coudé vers le côté.

8. Dispositif selon les revendications 6 et 7, caractérisé en ce que les conduites de jonction (21) sont réalisées de façon élargie directement avant le segment de prolongation (27).
